# EUROPÄISCHE PATENTANMELDUNG

(11) **EP 3 561 199 A1**
(43) Veröffentlichungstag der Anmeldung: **30.10.2019**
(21) Anmeldenummer: 19153661.4
(22) Anmeldetag: 25.01.2019
(51) Int. Cl.: E04G 17/04, E04G 9/02

(54) **VERBINDUNGSELEMENT FÜR SCHALUNGEN UND VERFAHREN UM SCHALUNGSELEMENTE ZU VERBINDEN**

(30) Priorität: 24.04.2018 DE 102018206238
(71) Anmelder: Hünnebeck GmbH, 40885 Ratingen (DE)
(72) Erfinder: Grzondziel, Georg, 46049 Oberhausen (DE); Streit, Tobias, 45219 Essen (DE)
(74) Vertreter: Gille Hrabal

(57) **Zusammenfassung**

Die Erfindung betrifft ein Verfahren für ein Verbinden von Schalungselementen einer Schalung mit einem Verbindungselement, wobei die Schalung für ein Einschalen von Beton vorgesehen ist. Die Erfindung betrifft außerdem ein Verbindungselement zur Durchführung des Verfahrens.

Durch die vorliegende Erfindung sollen benachbarte Schalungselemente von Wand- oder Deckenschalungen auf technisch einfache Weise miteinander fest verbunden werden können.

Die Aufgabe wird durch ein Verfahren für ein Verbinden von zwei Schalungselementen gelöst, wobei ein jedes Schalungselement eine Schalhaut und einen an der Schalhaut angebrachten, aus Metall bestehenden Rahmen umfasst. Ein jeder Rahmen weist eine Nut auf. Öffnungen sind im Nutgrund vorhanden, die durch den Rahmen hindurchführen. Ein Verbindungselement umfasst einen ersten Stab und einen mit dem ersten Stab verbundenen zweiten Stab. Vorzugsweise gibt es darüber hinaus einen dritten Stab. Der zweite und optional der dritte Stab stehen anfänglich von dem ersten Stab in gleicher Richtung seitlich ab. In einem ersten Schritt werden das erste und das zweite Schalungselement benachbart so angeordnet, dass eine Öffnung des ersten Schalungselements an eine Öffnung des zweiten Schalungselements grenzt. Es kann dann ein Stab durch diese beiden Öffnungen hindurchgeschoben werden. Der zweite Stab wird durch die beiden aneinander angrenzenden Öffnungen in maximal möglicher Weise hindurch geschoben. Für ein festes Verbinden wird das Verbindungselement im Anschluss daran so verschwenkt, dass die beiden Rahmen und damit die beiden Schalungselemente durch den ersten und zweiten Stab fest miteinander verbunden werden.

## Beschreibung

Die Erfindung betrifft ein Verfahren für ein Verbinden von Schalungselementen einer Schalung mit einem Verbindungselement, wobei die Schalung für ein Einschalen von Beton vorgesehen ist. Die Erfindung betrifft außerdem ein Verbindungselement zur Durchführung des Verfahrens.

Schalungen werden durch eine Mehrzahl von Schalungselementen gebildet. Ein jedes Schalungselement umfasst eine Schaltafel. Eine Schaltafel kann beispielsweise aus Holz oder Kunststoff bestehen. Ein Schalungselement umfasst als Schutz für die Schaltafel einen Rahmen, der aus Stahl bestehen kann. Auf der Rückseite einer Schaltafel sind in der Regel aus Metall bestehende stützende Elemente wie Längs- und Querträger befestigt, die für die erforderliche mechanische Stabilität sorgen. Eine Schaltafel kann durch Nägel, Schrauben oder Nieten an dem Rahmen sowie stützenden Elementen befestigt sein. Schalungselemente, die eine Schaltafel und einen Rahmen für die Schaltafel umfassen, sind aus den Druckschriften DE 02848154 A1 sowie DE 102004050564 A1 bekannt.

Aus der EP 2 037 057 A2 ist bekannt, Schalungen für die Herstellung von Wänden und Decken einzusetzen. Eine Schalung für die Herstellung einer Wand muss einem höheren Druck gewachsen sein als eine Schalung für eine Decke. Daher sind Schalungselemente für die Herstellung einer Wand in der Regel stabiler und belastbarer als Schalungselemente für die Herstellung einer Decke. Schalungen für die Herstellung von Wänden können auch für die Herstellung von Decken eingesetzt werden. Schalungen, die für die Herstellung von Decken vorgesehen sind, eignen sich aus Stabilitätsgründen nicht für die Herstellung von Wänden.

Schalungen bestehen aus einer Mehrzahl von Schalungselementen, die durch Verbindungselemente aneinander befestigt werden. Aus den Druckschriften DE 35 17 307 A1 sowie DE 10 2012 214 396 A1 sind Verbindungselemente für ein solches Befestigen benachbarter Schalungselemente bekannt. Diese Verbindungselemente umfassen zwei Klauen, die mit einem Spannmechanismus gespannt werden können. Die Klauen reichen für ein Verbinden in seitliche Nuten von zwei benachbarten Rahmenelementen hinein. Solche Verbindungselemente können zwei Schalungen sehr zuverlässig miteinander verbinden. Aufgrund des Spannmechanismus sind diese jedoch technisch relativ aufwendig herzustellen. Auch das Verspannen erfordert relativ viel Zeit.

Für die Herstellung einer Wand werden die beiden Seiten einer herzustellenden Wand durch Wandschalungen begrenzt. Die Vorderseite einer jeden Wandschalung grenzt dann mit ihrer Schalhaut an den Beton an. Sich gegenüberliegende erfindungsgemäße Wandschalungen werden in der Regel durch eine Mehrzahl von erfindungsgemäßen Ankersystemen gehalten. Die Ankerstäbe der Ankersysteme werden durch Öffnungen in den Wandschalungen hindurch gesteckt und an ihren Enden an den die jeweilige Schalhaut stützenden Elementen mittels Arretiervorrichtungen so befestigt, dass zumindest die beim Betonieren auf die Ankerstäbe wirkende Zugkraft aufgenommen wird. Diese durch die Wandschalungen hindurchführenden Öffnungen werden auch Ankerstabbohrungen genannt. Eine jede Wandschalung kann aus einer Mehrzahl von Wandschalungselementen gebildet sein, die durch Verbindungselemente miteinander fest verbunden sind.

Für die Herstellung einer Decke werden Schalungselemente kastenförmig zusammengefügt, wobei Länge und Breite der Kastenform in der Regel sehr viel größer ist als die Höhe der Seitenwände der Kastenform.

Durch die vorliegende Erfindung sollen benachbarte Schalungselemente von Wand- oder Deckenschalungen auf technisch einfache Weise miteinander fest verbunden werden können.

Ein Verfahren umfasst zur Lösung der Aufgabe die Merkmale des Hauptanspruchs. Die Aufgabe wird durch ein Verbindungselement gelöst, welches die Merkmale des Nebenanspruchs umfasst. Ein weiterer Anspruch umfasst ein System mit zwei Schalungselementen und dem Verbindungselement. Vorteilhafte Ausgestaltungen ergeben sich aus den Unteransprüchen.

Die Aufgabe wird durch ein Verfahren für ein Verbinden von zwei Schalungselementen gelöst, wobei ein jedes Schalungselement eine Schalhaut und einen an der Schalhaut angebrachten, aus Metall bestehenden Rahmen umfasst. Die Schalhaut kann z. B. durch Nieten, Nägel oder Schrauben an dem Rahmen befestigt sein. Grundsätzlich umfasst ein jedes Schalungselement weitere, aus Metall bestehende stützende Elemente. Ein jeder Rahmen weist eine Nut auf. Eine solche Nut befindet sich befindet sich an der Innenseite eines jeden Rahmens. Öffnungen sind im Nutgrund vorhanden, die durch den Rahmen hindurchführen. Ein Verbindungselement umfasst einen ersten Stab und einen mit dem ersten Stab verbundenen zweiten Stab. Vorzugsweise gibt es darüber hinaus einen dritten Stab. Der zweite und optional der dritte Stab stehen anfänglich von dem ersten Stab in gleicher Richtung seitlich ab und zwar bevorzugt senkrecht. Der zweite Stab bildet zusammen mit einem Abschnitt des ersten Stabs eine Art U, welches als Klemme für ein festes Verbinden von zwei Schalungselementen dient. Der optional vorgesehene dritte Stab gleicht einem Haken. Dieser dient dann zusammen mit dem ersten Stab ebenfalls als Klemme für ein festes Verbinden von zwei Schalungselementen.

In einem ersten Schritt werden das erste und das zweite Schalungselement benachbart so angeordnet, dass eine Öffnung des ersten Schalungselements an eine Öffnung des zweiten Schalungselements grenzt. Es kann dann ein Stab durch diese beiden Öffnungen hindurchgeschoben werden.

Der zweite Stab wird durch die beiden aneinander angrenzenden Öffnungen in maximal möglicher Weise hindurch geschoben. Ist dies geschehen, so führt der Grund der U-artigen Form durch die beiden Öffnungen hindurch. Die beiden Schenkel der U-artigen Form befinden sich dann seitlich von den beiden Öffnungen. Eine U-artige Form im Sinne der vorliegenden Erfindung liegt vor, wenn es zwei miteinander verbundene Stabbereiche gibt, von den einer durch die genannten Öffnungen hindurchgeschoben werden kann, wobei durch abschließendes Verschwenken dann die beiden Stabbereiche an den beiden Rahmen seitlich dicht anliegen und die beiden Rahmen dadurch miteinander fest verbinden.

Für ein festes Verbinden wird das Verbindungselement im Anschluss daran so verschwenkt, dass die beiden Rahmen und damit die beiden Schalungselemente durch den ersten und zweiten Stab fest miteinander verbunden werden. Ist ein dritter Stab vorhanden, der als Klemme ausgestaltet ist, so werden die beiden Rahmen durch das Verschwenken außerdem durch den ersten und dritten Stab miteinander verbunden. Insbesondere üben die als Klemme dienenden Stabbereiche im fest verbundenen Zustand einen Druck auf die beiden Rahmen aus. Die entsprechenden Stabbereiche werden daher vorzugsweise durch das Verschwenken etwas elastisch auseinandergedrückt, so dass die beiden Rahmen dann gepresst und daher besonders stabil zusammengehalten werden.

Das Verbindungselement ist vorzugsweise so konstruiert, dass durch das Verschwenken zunächst die Rahmen der beiden Schalungselemente durch den ersten und zweiten Stab fest miteinander verbunden werden und im Anschluss daran zusätzlich durch den ersten und dritten Stab. Der Kraftaufwand, der für das Verbinden aufzuwenden ist, kann so gering gehalten werden. Dies gilt vor allem für den Fall, dass die entsprechenden Stabbereiche durch das Verschwenken etwas elastisch auseinandergedrückt werden.

Ein zur Durchführung des Verfahrens vorgesehenes Verbindungselement umfasst einen ersten Stab und einen mit dem ersten Stab verbundenen zweiten Stab. Optional ist ein dritter Stab vorhanden. Der zweite Stab bildet zusammen mit einem Abschnitt des ersten Stabs eine Art U und der optional vorhandene dritte Stab bildet einen Haken. Mit zweitem und drittem Stab sind Bereiche des Verbindungselements gemeint, die stabförmig sind und seitlich von einem Bereich abstehen, der stabförmig ist und daher erster Stab genannt wird. Obwohl dieses Verbindungselement einfach konstruiert ist und insbesondere keine beweglichen Teile umfasst, die für ein Verbinden von zwei Schalungselementen separat zu betätigen wären, kann ein solches Verbindungselement in den meisten Fällen hinreichend stabil zwei Schalungselemente miteinander verbinden. In vielen Fällen genügt ein Verbindungselement mit nur einer Klemme, also die Ausführungsform mit dem ersten und zweiten Stab. Wird eine stabilere Verbindung benötigt, so wird ein Verbindungselement mit zwei Klemmen eingesetzt, also die Ausführungsform mit dem ersten, zweiten und dritten Stab.

Können die beiden Rahmen in Ausnahmefällen doch nicht hinreichend stabil miteinander verbunden werden, so werden diese zusätzlich durch aus dem Stand der Technik bekannte Verbindungselemente miteinander fest verbunden, die zwei Klauen umfassen und einen Spannmechanismus für die Klauen. Die beiden Klauen reichen für ein Verbinden in die Nuten der beiden Rahmen hinein und werden für ein festes Verbinden mit dem Spannmechanismus gespannt. Die Klauen üben anschließend einen Druck auf die beiden Rahmen aus, wodurch die Rahmen weiter verbessert fest zusammengehalten werden. Diese Ausgestaltung sichert einen hinreichend festen Zusammenhalt auch bei sehr hoher Belastung. Dennoch ist der Montageaufwand und auch der Fertigungsaufwand für die Verbindungselemente deutlich geringer im Vergleich zu dem Fall, dass ausschließlich Verbindungselemente eingesetzt werden, die zwei Klauen und einen Spannmechanismus für die Klauen umfassen.

Vorteilhaft weist die Nut eine Schräge auf, die während des Verschwenkens als Rampe für den zweiten Stab wirkt, um mit geringem Kraftaufwand verbinden zu können.

In einer Ausgestaltung weist der erste Stab nahe bei einem Ende eine Biegung auf. Die Biegung unterteilt den ersten Stab in einen geradlinigen langen Abschnitt und einen geradlinigen kurzen Abschnitt. Für die Fertigung genügt dann das Biegen eines Stabs, sodass die Fertigung dann besonders einfach ist. Der geradlinige lange Abschnitt wirkt als Hebel, um das Verbindungselement für ein Verbinden mit geringem Kraftaufwand verschwenken zu können. Daher ist der lange Abschnitt des ersten Stabs vorteilhaft mehr als doppelt so lang, bevorzugt mehr als viermal so lang, besonders bevorzugt mehr als sechsmal so lang ist wie der kurze Abschnitt des ersten Stabs. Die geradlinigen Abschnitte reduzieren also den Fertigungsaufwand und sind also nicht zwingend notwendig, um geeignet verbinden zu können.

Der kurze Abschnitt des ersten Stabs schließt mit dem langen Abschnitt vorzugsweise einen Winkel ein, der 120° bis 160° beträgt. Hierdurch wird vermieden, dass das Verbindungselement im montierten Zustand übermäßig weit von Rahmen absteht.

An dem kurzen Abschnitt des ersten Stabs ist der zweite Stab vorzugsweise angebracht und zwar vorzugsweise angeschweißt, um mit geringem technischen Aufwand herstellen zu können. Der zweite Stab ist vorteilhaft angrenzend an die Biegung des ersten Stabs angebracht, so dass das angebrachte Ende des zweiten Stabs einen größeren Abstand zum Ende des ersten Stabs aufweist als zur Biegung, um geeignet fest verbinden zu können.

Auch die nachfolgenden Ausgestaltungen tragen dazu bei, dass mit geringem Kraftaufwand und/oder mit geringem technischen Fertigungsaufwand geeignet fest verbunden werden kann.

Der Abschnitt des ersten Stabs, der Teil der U-Form ist, schließt mit einem anderen Abschnitt des ersten Stabs vorteilhaft einen Winkel ein, der kleiner ist als ein Winkel, der von dem anderen Abschnitt des ersten Stabs und einem Abschnitt des dritten Stabs eingeschlossen wird.

Der erste Stab ist vorteilhaft ein Rundstab, der zweite Stab weist vorteilhaft ein oder zwei abgeflachte Seiten auf und ist im Übrigen im Querschnitt gerundet und/oder der dritte Stab ist vorteilhaft ein Rundstab.

Der zweite Stab und/ oder der dritte Stab sind vorteilhaft in einen langen Abschnitt und in einen im Vergleich dazu kurzen Abschnitt unterteilt. Die Abschnitte sind durch eine Biegung voneinander getrennt und vorlaufen aus Fertigungsgründen vorteilhaft geradlinig.

Vorzugsweise ist der lange Abschnitt des zweiten Stabs an dem ersten Stab angebracht ist und/oder der kurze Abschnitt des dritten Stabs an dem ersten Stab.

Das Verbindungselement besteht vorzugsweise vollständig aus Stahl.

Die Erfindung betrifft außerdem ein System umfassend ein erfindungsgemäßes Verbindungselement und zwei Schalungselemente. Ein jedes Schalungselement umfasst eine Schalhaut und einen an der Schalhaut angebrachten, aus Metall bestehenden Rahmen. Ein jeder Rahmen weist eine Nut auf und Öffnungen im Nutgrund. Die beiden Schalungselemente können durch das Verbindungselement miteinander fest verbunden werden und zwar derart, dass die beiden Schalungselemente einerseits durch den ersten und zweiten Stab und andererseits durch den ersten und dritten Stab fest miteinander verbunden werden.

In einer Ausgestaltung weist der erste Stab an dem Ende einen Querbolzen auf, das nicht mit einer Klemme versehen ist. Durch diesen Querbolzen können Endstücke von Hülsen, wie diese in der deutschen Patentanmeldung 102018205384.7 beschrieben werden, aus ausgehärtetem Beton herausgedreht werden. Das Verbindungselement dient bei dieser Ausführungsform dann also auch als Werkzeug im Rahmen einer Demontage einer Wandschalung.

Weitere Vorteile und Ausgestaltungen werden anhand der nachfolgenden Ausführungsbeispiele verdeutlicht. Die Erfindung ist nicht auf die Beispiele eingeschränkt.

Es zeigen:
- Figur 1:: perspektivische Ansicht eines Verbindungselements;
- Figur 2:: Querschnitt des angeschweißten zweiten Stabs;
- Figur 3:: Seitenansicht des Verbindungselements;
- Figur 4:: Schnitt durch Schalungselement;
- Figur 5:: Ausschnitt von zwei benachbarten Schalungselementen;
- Figur 6:: Ausschnitt von zwei benachbarten Schalungselementen im verbunden Zustand;
- Figur 7:: Verbinden von zwei Rahmen von Schalungselementen;
- Figur 8:: perspektivische Ansicht eines zweiten Ausführungsbeispiels eines Verbindungselements;
- Figur 9:: Endstück einer Hülse;
- Figur 10:: Hülse.

Die Figur 1 zeigt ein Verbindungselement 1, welches vollständig aus Stahl besteht. Das Verbindungselement 1 umfasst einen aus Metall bestehenden Stab 2, der ein Rundstab und nahe bei einem Ende 3 gebogen ist, also eine Biegung 4 aufweist. Die Biegung 4 unterteilt den ersten Rundstab 2 in zwei geradlinige Abschnitte, wobei der eine Abschnitt ein langer Abschnitt 5 ist, der sehr viel länger als der andere kurze Abschnitt 6 ist. Der kurze Abschnitt 6 weist das Ende 3 auf. Der lange Abschnitt 5 des ersten Rundstabs 2 weist ein Ende mit einer durchgehenden Bohrung 7 auf. Die Bohrung 7 dient insbesondere zur Aufnahme eines Bolzens, der dann einen Querbolzen darstellt, mit dessen Hilfe ein Endstück einer Hülse aus einer fertig gestellten Wand herausgedreht werden kann.

Der kurze Abschnitt 6 des ersten Rundstabs 2 schließt mit dem langen Abschnitt 5 des ersten Rundstabs 2 aufgrund der Biegung 4 einen Winkel φ₁ ein, der zwischen 120° und 160° liegt und beispielsweise 140° betragen kann.

An dem kurzen Abschnitt 6 ist ein aus Stahl bestehender zweiter Stab 8 angeschweißt und zwar angrenzend an die Biegung 4, so dass das verschweißte Ende 9 des angeschweißten zweiten Stabs 8 einen größeren Abstand zum Ende 3 des ersten Rundstabs 2 aufweist als zur Biegung 4.

Der angeschweißte zweite Stab 8 umfasst eine rechtwinklige Biegung 10, der den zweiten Stab 8 ebenfalls in einen langen geradlinigen Abschnitt 11 und einen im Vergleich dazu kurzen geradlinigen Abschnitt 12 unterteilt. Der kurze geradlinige Abschnitt 12 des angeschweißten zweiten Stabs 8 verläuft parallel zum kurzen Abschnitt 6 des ersten Rundstabs 2. Der zweite Stab 8 bildet zusammen mit dem kurzen Abschnitt 6 des ersten Rundstabs 2 von der Schweißstelle 9 aus in Richtung Ende 3 eine U-Form. Der lange geradlinige Abschnitt 11 bildet den Grund der U-Form. Durch die beiden Abschnitte 12 und 6 werden die Schenkel der U-Form bereitgestellt.

Zwischen der Biegung 4 des ersten Rundstabs 2 und der Bohrung 7 ist ein dritter Stab 13 angeschweißt, der ebenfalls ein Rundstab ist, also einen kreisförmigen Querschnitt aufweist. Der angeschweißte dritte Stab 13 ist rechtwinklig gebogen. Seine Biegung 14 unterteilt den angeschweißten dritten Stab 13 in einen kurzen geradlinigen Abschnitt 15 und einen langen geradlinigen Abschnitt 16. Der kurze geradlinige Abschnitt 15 des angeschweißten dritten Stabs 13 verläuft parallel zum langen Abschnitt 11 des angeschweißten zweiten Stabs 8.

Der kurze geradlinige Abschnitt 15 des angeschweißten dritten Stabs 13 ist gleich lang wie der lange geradlinige Abschnitt 11 des angeschweißten zweiten Stabs 8. Der lange geradlinige Abschnitt 16 des angeschweißten dritten Stabs 13 und der kurze geradlinige Abschnitt 12 des angeschweißten zweiten Stabs 8 verlaufen in einer gemeinsamen Ebene. Der Rundstab 2 verläuft parallel zu dieser Ebene.

Die Schweißstelle des angeschweißten dritten Stabs 13 befindet sich näher bei der Biegung 4 des ersten Rundstabs 2 als bei der Bohrung 7.

Der angeschweißte zweite Stab 8 weist zwei abgeflachte Seiten 17 auf. Im Übrigen ist sein Querschnitt gerundet, wie dies aus der Figur 2 ersichtlich ist, die diesen Querschnitt zeigt.

Die Figur 3 zeigt eine Seitenansicht des Verbindungselements 1. Der kurze geradlinige Abschnitt 6 des ersten Rundstabs 2 schließt mit dem langen geradlinigen Abschnitt 5 des ersten Rundstabs 2 einen Winkel φ₁ ein, der kleiner ist als der Winkel φ₂, der von dem langen geradlinigen Abschnitt 5 von der Bohrung 7 aus gesehen und dem langen geradlinigen Abschnitt 16 des angeschweißten dritten Stabs 13 eingeschlossen wird. Weiter verdeutlicht die Figur 3, dass der lange geradlinige Abschnitt 16 des angeschweißten dritten Stabs 13 länger ist als der kurze geradlinige Abschnitt 6 des ersten Rundstabs 2.

Die Figur 4 zeigt einen Schnitt durch ein Schalungselement mit einer aus Holz oder Kunststoff bestehenden Schalhaut 18 und aus Stahl bestehenden Rahmenelementen 19. Ein jedes Rahmenelement umfasst eine Nut 20 an der Rahmeninnenseite. Durch den Nutgrund 21 führen in regelmäßigen Abständen Öffnungen 22 hindurch, die gebohrt und daher kreisförmig sind. In der Figur 4 wird eine solche Bohrung 22 nur beim linken Rahmenelement 19 gezeigt. Im verbundenen Zustand befindet sich dann gegenüberliegend auch beim rechten Rahmenelement 19 eine solche Bohrung 22. Grenzen zwei solcher Rahmenelemente 19 von zwei Schalelementen aneinander an, so gibt es dann einen Durchgang durch die beiden dann benachbarten Bohrungen 22, wie dies in der Figur 5 im Schnitt dargestellt wird.

Um nun zwei benachbarte Rahmenelemente 19 mit dem Verbindungselement 1 zu verbinden, wird der angeschweißte zweite Stab 8 durch die beiden Bohrungen 22 hindurch geführt, bis der lange geradlinige Abschnitt 11 des angeschweißten zweiten Stabs 8 durch die beiden Bohrungen 22 in maximal möglicher Weise hindurch geschoben worden ist. Der lange geradlinige Abschnitt 11 bildet den Grund der U-artigen Form. Die beiden Schenkel der U - Form befinden sich dann seitlich von den beiden Bohrungen 22. Anschließend wird der Rundstab 5 um den geradlinigen langen Abschnitt 11 des ersten eingeschweißten Stabs 8 herum verschwenkt, bis beide kurzen Abschnitte 12 und 16 der beiden angeschweißten Stäbe 8 und 13 seitlich an dem einen Rahmenelement 19 anliegen. Durch das Verschwenken wird zunächst der kurze Abschnitt 12 des angeschweißten zweiten Stabs 8 seitlich an dem einen Rahmenelement anliegen und zeitgleich auch der gegenüberliegende U-Schenkel, der durch den ersten Rundstab 8 bereitgestellt ist. Danach wird der kurze Abschnitt 16 des angeschweißten dritten Stabs 13 an dem Rahmenelement wie in der Figur 6 in einer Aufsicht gezeigt anliegen. Ist in maximal möglicher Weise verschwenkt worden, so sind die beiden Rahmenelemente 19 zuverlässig und stabil durch das Verbindungselement 1 miteinander fest verbunden.

Mit technisch einfachen Mitteln gelingt so eine hinreichend feste Verbindung von zwei Rahmenelementen 19. Für die meisten Anwendungsfälle ist die Verbindung hinreichend fest und stabil. Soweit diese feste Verbindung ausnahmsweise noch nicht den mechanischen Belastungen ausreichend gewachsen sein sollte, so können übliche Verbindungsmittel mit Spannmechanismen, wie diese aus dem Stand der Technik bekannt sind, zusätzlich eingesetzt werden. Insgesamt ist der technische Aufwand sowie der Zeitaufwand selbst dann immer noch gering im Vergleich zum Stand der Technik, bei dem ausschließlich übliche Verbindungsmittel mit Spannmechanismen eingesetzt werden, um zwei Rahmenelemente hinreichend stabil miteinander zu verbinden.

Die Figur 7 zeigt das Verbinden von zwei Rahmen 19 von zwei Schalungselementen 19. Der zweite Stab 8 ist bereits vollständig, also in maximaler Weise durch benachbarte Öffnungen 22 hindurchgeschoben worden und liegt an einer nun als Rampe dienenden Schräge 23 der Nut 20 an. Wird nun der lange Abschnitt 5 des ersten Rundstabs 2 zum Beispiel manuell in Richtung des Pfeils 24 verschwenkt, so gleitet der kurze Abschnitt 12 des zweiten Stabs 8 die Schräge 23 hinauf und wird dadurch etwas von dem angrenzenden Rahmen 19 weg und damit nach außen elastisch gebogen. Auf diese Weise verbindet zunächst der zweite Stab 8 zusammen mit dem ersten Stab 2 die beiden Rahmen 19 fest miteinander. Erst im Anschluss daran bewirkt ein weiteres Verschwenken in Pfeilrichtung 24, dass auch der zweite Stab 13 zusammen mit dem ersten Stab 2 wie in der Figur 6 gezeigt die beiden Rahmen 19 miteinander verbindet. Die Winkelstellung und Dimensionierung des zweiten Stabs 13 trägt dafür Sorge, dass auch dieses zweite Verbinden keinen übermäßig hohen Kraftaufwand erfordert.

Wie die Figur 7 verdeutlicht, muss die Schräge 23 vorzugsweise nicht bis zum Grund 21 der Nut 20 reicht, um als Rampe für den kurzen Abschnitt 12 des zweiten Stabs 8 wirken zu können, damit die Schräge 23 einen günstigen Winkel aufweisen kann, ohne die Nut 20 dadurch übermäßig zu verbreitern. Vom Nutgrund 21 aus gesehen, erstrecken sich die Seitenwände daher zunächst senkrecht und münden in die Schräge 23 ein.

Die abgeflachten Seiten 17 des zweiten Stabs 8 erleichtern das Verschwenken des Verbindungselements 1.

Der dritte Stab 13 wird nicht zwingend für ein festes Verbinden benötigt und kann daher entfallen. Der dritte Stab 13 ist aber dann von Vorteil, wenn besonders stabil verbunden werden soll. Anstelle des dritten Stabs kann ein kurzer abstehender Bolzen 25 wie in der Figur 8 gezeigt vorhanden sein, der als Anschlag dient. Durch den Bolzen 25 wird ein Verschwenken im Rahmen eines Verbindens geeignet begrenzt und dadurch die Handhabung vorteilhaft vereinfacht.

Die Figur 8 zeigt weiter einen durch das Loch 7 hindurch gesteckten Bolzen 26, der zu beiden Seiten des ersten Stabs 2 absteht und mit dem ersten Stab 2 fest verbunden, so zum Beispiel verschweißt, sein kann.

Die Figur 9 zeigt ein in der deutschen Patentanmeldung 102018205384.7 beschriebenes Endstück 27 einer Hülse. Diese Hülse weist eine Innenkontur mit zwei Ausbuchtungen 28 auf. Außerdem gibt es eine wellenförmig verlaufende außen liegende Stufe 29, die ein Herausdrehen aus ausgehärtetem Beton bewirkt. Eine Wellenform ist für ein Herausdrehen allerding nicht zwingend erforderlich. Es genügt eine Schräge bei einer solchen Stufe, um Herausdrehen zu können. Weitere Einzelheiten dazu werden in der deutschen Patentanmeldung 102018205384.7 beschrieben. Den Offenbarungsgehalt dieser deutschen Patentanmeldung beziehen wir mit ein. Der Bolzen 26 ist so dimensioniert und angeordnet, dass seine beiden Enden in die Ausbuchtungen 28 hineingeschoben werden können. Durch ein anschließendes Drehen des ersten Stabs 2 um seine Längsachse wird kann ein solches Endstück 27 aus einer hergestellten Wand herausgedreht werden.

Die Figur 10 zeigt eine vorzugsweise aus Kunststoff bestehende Hülse 30, die ein vorzugsweise aus Kunststoff bestehendes Rohr 31 aufweist. In die Enden des Rohrs 31 sind die Endstücke 27 hineingesteckt und werden klemmend gehalten. Ein Ankerstab wird durch Ankerstabbohrungen in gegenüberliegend aufgestellten Wandschalungen und durch die Hülse 30 hindurchgeschoben, die sich dann zwischen den beiden Wandschalungen befindet. Arretiervorrichtungen werden an den dann aus den Wandschalungen nach außen vorstehenden Enden des Ankerstabs befestigt.

Nach dem Herstellen einer Wand und nach einer Demontage der Wandschalungen befindet sich die Hülse 30 in der hergestellten Wand. Wie beschrieben werden abschließend die Endstücke 27 der Hülse 30 aus der Wand herausgedreht.

Ein Endstück 27 der Hülse 30 nebst seinen in der deutschen Patentanmeldungen 102018205384.7 beschriebenen Ausgestaltungen stellt eine eigenständige Erfindung dar.

## Patentansprüche

1. Verfahren für ein Verbinden von einem ersten Schalungselement mit einem zweiten Schalungselement, wobei ein jedes Schalungselement eine Schalhaut (18) und einen an der Schalhaut (18) angebrachten, aus Metall bestehenden Rahmen (19) umfasst, wobei ein jeder Rahmen eine Nut (20) und Öffnungen (22) im Nutgrund (21) aufweist, wobei ein Verbindungselement (1) einen ersten Stab (2) und einen mit dem ersten Stab (2) verbundenen zweiten und optional einen dritten Stab (8, 13) umfasst, wobei der zweite Stab (6) zusammen mit einem Abschnitt (6) des ersten Stabs (2) eine Art U und optional der dritte Stab (13) einen Haken bildet, mit den Schritten:
das erste und das zweite Schalungselement (18, 19) werden so benachbart angeordnet, dass eine Öffnung (22) des ersten Schalungselements (18, 19) an eine Öffnung (22) des zweiten Schalungselements (18, 19) grenzt,
der angebrachte zweite Stab (8) wird durch die beiden aneinander angrenzenden Öffnungen (22) in maximal möglicher Weise hindurch geschoben,
das Verbindungselement (1) wird im Anschluss daran so verschwenkt, dass die Rahmen (19) der beiden Schalungselemente durch den ersten und zweiten Stab (2, 8) und optional durch den ersten und dritten Stab (2, 13) fest miteinander verbunden werden.

2. Verfahren nach dem vorhergehenden Anspruch, bei dem durch das Verschwenken zunächst die Rahmen (19) der beiden Schalungselemente durch den ersten und zweiten Stab (2, 8) fest miteinander verbunden werden und im Anschluss daran zusätzlich durch den ersten und dritten Stab (2, 13).

3. Verfahren nach einem der vorhergehenden Ansprüche, **dadurch gekennzeichnet, dass** die beiden Rahmen (19) zusätzlich durch Verbindungselemente miteinander fest verbunden werden, die zwei Klauen umfassen, die die für ein festes Verbinden mit einem Spannmechanismus gespannt werden.

4. Verfahren nach einem der vorhergehenden Ansprüche, **dadurch gekennzeichnet, dass** die Nut (20) eine Schräge (23) aufweist, die während des Verschwenkens als Rampe für den zweiten Stab (8) wirkt.

5. Verfahren nach einem der vorhergehenden Ansprüche, **dadurch gekennzeichnet, dass** das Verbindungselement (1) an einem Ende des ersten Stabs (2) einen Querbolzen (26) aufweist, mit dem nach einem Verbinden und Herstellen einer Wand im Rahmen einer Demontage der Wandschalung ein Endstück (27) einer Hülse (30) aus der hergestellten Wand herausgedreht wird.

6. Verbindungselement (1) zur Durchführung des Verfahrens nach einem der vorhergehenden Ansprüche mit einem ersten Stab (2) und einem mit dem ersten Stab (2) verbundenen zweiten Stab (8), wobei der zweite Stab (8) zusammen mit einem Abschnitt (6) des ersten Stabs (2) eine Art U bildet.

7. Verbindungselement nach dem vorhergehenden Anspruch, **dadurch gekennzeichnet, dass** der erste Stab (2) mit einem dritten Stab (13) verbunden ist und der dritte Stab (13) hakenförmig ist.

8. Verbindungselement nach einem der vorhergehenden Ansprüche, **dadurch gekennzeichnet, dass** der erste Stab (2) nahe bei einem Ende (3) eine Biegung (4) aufweist und die Biegung den ersten Stab (2) in einen geradlinigen langen Abschnitt (5) und einen geradlinigen kurzen Abschnitt (6) unterteilt.

9. Verbindungselement nach dem vorhergehenden Anspruch, **dadurch gekennzeichnet, dass** der lange Abschnitt (5) des ersten Stabs (2) mehr als doppelt so lang, bevorzugt mehr als viermal so lang, besonders bevorzugt mehr als sechsmal so lang ist wie der kurze Abschnitt (6) des ersten Stabs (2).

10. Verbindungselement nach einem der zwei vorhergehenden Ansprüche, **dadurch gekennzeichnet, dass** der kurze Abschnitt (6) des ersten Stabs (2) mit dem langen Abschnitt (5) einen Winkel (φ₁) einschließt, der 120° bis 160° beträgt.

11. Verbindungselement nach einem der vier vorhergehenden Ansprüche, **dadurch gekennzeichnet, dass** an dem kurzen Abschnitt (6) der zweite Stab (8) angebracht und zwar vorzugsweise angeschweißt ist und zwar angrenzend an die Biegung (4), so dass das angebrachte Ende (9) des zweiten Stabs (8) einen größeren Abstand zum Ende (3) des ersten Stabs (2) aufweist als zur Biegung (4).

12. Verbindungselement nach einem der vorhergehenden Ansprüche, **dadurch gekennzeichnet, dass** der Abschnitt (6) des ersten Stabs (2), der Teil der U-Form ist, mit einem anderen Abschnitt (5) des ersten Stabs (2) einen Winkel (φ₁) einschließt, der kleiner ist als ein Winkel (φ₂), der von dem anderen Abschnitt (5) und einem Abschnitt (16) des dritten Stabs (13) eingeschlossen wird.

13. Verbindungselement nach einem der vorhergehenden Ansprüche, **dadurch gekennzeichnet, dass** der erste Stab (2) ein Rundstab ist, der zweite Stab (8) ein oder zwei abgeflachte Seiten (17) aufweist und im Übrigen im Querschnitt gerundet ist und/oder der dritte Stab (13) ein Rundstab ist.

14. Verbindungselement nach einem der vorhergehenden Ansprüche, **dadurch gekennzeichnet, dass** der zweite Stab (8) und/ oder der dritte Stab (13) in einen langen Abschnitt (11, 16) und in einen im Vergleich dazu kurzen Abschnitt (12, 15) unterteilt sind, die durch eine Biegung (10, 14) voneinander getrennt sind.

15. Verbindungselement nach dem vorhergehenden Anspruch, **dadurch gekennzeichnet, dass** der lange Abschnitt (11) des zweiten Stabs (8) an dem ersten Stab (2) angebracht ist und/oder der kurze Abschnitt (15) des dritten Stabs (13) an dem ersten Stab (2).

16. Verbindungselement nach einem der vorhergehenden Ansprüche, **dadurch gekennzeichnet, dass** der erste Stab (2) an dem Ende, welches dem zweiten Stab (8) gegenüberliegt, einen Querbolzen (26) aufweist.

17. Verbindungselement nach einem der vorhergehenden Ansprüche, **dadurch gekennzeichnet, dass** das Verbindungselement (1) vollständig aus Stahl besteht.

18. System umfassend ein Verbindungselement (1) nach einem der vorgehenden Ansprüche und zwei Schalungselemente, wobei ein jedes Schalungselement eine Schalhaut (18) und einen an der Schalhaut (18) angebrachten, aus Metall bestehenden Rahmen (19) umfasst, wobei ein jeder Rahmen eine Nut (20) aufweist und Öffnungen (22) im Nutgrund (21), wobei die beiden Schalungselemente (18, 19) durch das Verbindungselement (1) miteinander fest verbunden werden können und zwar derart, dass die beiden Schalungselemente (18, 19) einerseits durch den ersten und zweiten Stab (2, 8) und andererseits durch den ersten und dritten Stab (2, 13) fest miteinander verbunden werden.
